# EUROPÄISCHE PATENTSCHRIFT

(11) **EP 0 422 626 B1**
(45) Veröffentlichungstag und Bekanntmachung des Hinweises auf die Patenterteilung: **02.01.1997**
(21) Anmeldenummer: 90119452.2
(22) Anmeldetag: 11.10.1990
(51) Int. Cl.: H01B 11/18

(54) **Koaxialkabel**
Coaxial cable
Câble coaxial

(30) Priorität: 13.10.1989 DE 3934213
(43) Veröffentlichungstag der Anmeldung: 17.04.1991
(73) Patentinhaber: KABEL RHEYDT Aktiengesellschaft, D-41179 Mönchengladbach (DE)
(72) Erfinder: Gregor, Paul, W-4200 Oberhausen 11 (DE); Zamzow, Peter, W-4630 Bochum (DE)
(74) Vertreter: Mende, Eberhard, Dipl.-Ing.

(56) Entgegenhaltungen:
- DE-A- 2 537 873
- DE-A- 3 234 730
- FR-A- 2 313 750
- GB-A- 2 163 285

## Beschreibung

In der Kabeltechnik gibt es bekanntlich Koaxialkabel, die eingesetzt werden, wenn höherfrequente Signale übertragen werden sollen. Ein Koaxialkabel gemäß der DE-OS-2.537.873 weist bekanntlich einen Innenleiter und einen Außenleiter auf. Zwischen dem Innenleiter und dem Außenleiter befindet sich ein Dielektrikum. Der Innenleiter ist beispielsweise ein Rohr oder ein massiver Draht. Der Außenleiter ist beispielsweise ein Rohr, welches koaxial zum Innenleiter angeordnet ist. Außenleiter und Innenleiter können beispielsweise aus Kupfer oder Aluminium bestehen. Das Dielektrikum kann beispielsweise den gesamten Raum zwischen dem Innenleiter und dem Außenleiter ausfüllen. In diesem Fall hat das Dielektrikum die Gestalt eines rohrförmigen Körpers. Es besteht auch die Möglichkeit, als Dielektrikum scheibenförmige Körper zu verwenden, die sich auf dem Innenleiter befinden und im Abstand voneinander angeordnet sind. Als Material für das Dielektrikum eignen sich beispielsweise Kunststoffe wie z. B. Polyäthylen. Der Außenleiter ist von einem Außenmantel bzw. Schutzmantel umgeben.

Der Erfindung liegt die Erkenntnis zugrunde, daß bei bekannten Kabeln, wenn sie gebogen werden, Wülste bzw. Wellungen entstehen, die wieder geglättet werden müssen, wenn Garnituren angebracht werden sollen. Der Erfindung liegt die Aufgabe zugrunde, ein Koaxialkabel anzugeben, welches diesen Nachteil nicht aufweist und welches die Bildung von Wülsten vermeidet. Diese Aufgabe wird durch ein Koaxialkabel mit den Merkmalen des Anspruchs 1 gelöst.

Die Erfindung findet vorzugsweise bei einem Koaxialkabel Anwendung, welches zur Erhöhung der Zugfestigkeit ein Gitterband aufweist, welches beispielsweise aus Glas oder Glasfaserbündeln besteht.

Die Figur 1 zeigt ein Vorprodukt eines Koaxialkabels, welches aus einem Innenleiter 1, einem Dielektrikum 2 und aus einem Außenleiter 3 besteht. Gemäß der Figur 2 wird auf den Außenleiter 3 der Anordnung der Figur 1 eine Klebeschicht 4 aufgebracht und anschließend gemäß der Figur 3 auf die Anordnung der Figur 2 ein Außenmantel 5 aufextrudiert. Durch die Klebeschicht 4 ist gewährleistet, daß beim fertigen Koaxialkabel der Figur 3 der Außenleiter 3 mit dem Außenmantel 5 verklebt ist.

Die Figur 4 zeigt ein Ausführungsbeispiel der Erfindung, bei dem aus einem Klebeband 6 ein rohrförmiger Körper 7 hergestellt wird, der dann gemäß der Figur 5 auf die Anordnung der Figur 1 aufgebracht wird. Auf den rohrförmigen Körper 7 wird gemäß der Figur 6 ein gitterförmiger, rohrförmiger Körper 8 aufgebracht, der aus einem Gitterband hergestellt wird, und zwar in der gleichen Weise wie der rohrförmige Körper 7. Der rohrförmige Körper 8, der beispielsweise aus Glasbündeln besteht, erhöht die Zugfestigkeit des Koaxialkabels.

Die Figur 7 zeigt das fertige Koaxialkabel mit dem Außenmantel 5, der beispielsweise auf die Anordnung der Figur 6 aufextrudiert wird. Beim Koaxialkabel der Figur 7 ist die wesentliche Bedingung erfüllt, daß der Außenmantel 5 durch den Gitterkörper 8 auf die Klebeschicht durchgreift.

Die Figuren 8 und 9 zeigen ein weiteres Ausführungsbeispiel der Erfindung, bei dem keine gesonderte Klebeschicht oder Klebekörper verwendet wird, sondern bei dem auf die Innenfläche des vorgesehenen Gitterkörpers 8 Klebematerial aufgebracht wird, so daß auf eine gesonderte Klebeschicht auf dem Außenleiter oder auf einem gesonderten Klebekörper in diesem Fall verzichtet werden kann. Das fertige Koaxialkabel, bei dessen Herstellung gemäß der Figur 8 ein mit Klebematerial versehener Gitterkörper 8 verwendet wird, zeigt die Figur 9.

## Patentansprüche

1. Koaxialkabel mit einem Innenleiter (1), einem rohrförmigen Außenleiter (3), einem Dielektrikum (2) zwischen dem Innenleiter (1) und dem Außenleiter (3) und mit einem Außenmantel (5), der den Außenleiter (3) umgibt und mit diesem verklebt ist, dadurch gekennzeichnet, daß zur Erhöhung der Zugfestigkeit des Kabels ein Gitterband als rohrförmiger Körper (8) zwischen dem Außenleiter (3) und dem Außenmantel (5) angeordnct ist, wobei die Verklebung zwischen Außenleiter (3) und Außenmantel (5) durch die Maschen des Körpers (8) hindurch erfolgt.

2. Koaxialkabel nach Anspruch 1, dadurch gekennzeichnet, daß die Verklebung aus einem Kunststoff-Copolymer Klebematerial besteht.

3. Koaxialkabel nach Anspruch 1 oder 2, dadurch gekennzeichnet, daß auf das Gitterband Klebematerial aufgebracht ist.

## Claims

1. Coaxial cable having an inner conductor (1), a tubular outer conductor (3), a dielectric (2) between the inner conductor (1) and the outer conductor (3) and having an outer sheath (5), which surrounds the outer conductor (3) and is adhesively bonded thereto, characterized in that a perforated strip is arranged as a tubular body (8) between the outer conductor (3) and the outer sheath (5), for the purpose of increasing the tensile strength of the cable, the adhesive bonding between the outer conductor (3) and the outer sheath (5) being carried out through the meshes of the body (8).

2. Coaxial cable according to Claim 1, characterized in that the adhesive bond comprises a synthetic copolymer adhesive material.

3. Coaxial cable according to Claim 1 or 2, characterized in that adhesive material is applied to the perforated strip.

## Revendications

1. Câble coaxial avec un conducteur interne (1), un conducteur externe (3) de forme tubulaire, un diélectrique (2) entre le conducteur interne (1) et le conducteur externe (3) et avec une gaine externe (5) qui entoure le conducteur externe (3) et qui est collée à celui-ci, caractérisé en ce que, pour augmenter la résistance à la traction du câble, un ruban treillissé est disposé sous forme de corps tubulaire (8) entre le conducteur externe (3) et la gaine externe (5), le collage entre le conducteur externe (3) et la gaine externe (5) s'effectuant à travers les mailles du corps (8).

2. Câble coaxial selon la revendication 1, caractérisé en ce que l'encollage fait appel à un matériau d'encollage plastique-copolymère.

3. Câble coaxial selon la revendication 1 ou 2, caractérisé en ce que du matériau d'encollage est apposé sur le ruban treillissé.
